# FASCICULE DE BREVET EUROPEEN

(11) **EP 0 131 585 B1**
(45) Date de publication et mention de la délivrance du brevet: **29.07.1987**
(21) Numéro de dépôt: 84900068.2
(22) Date de dépôt: 23.12.1983
(51) Int. Cl.: F24B 9/04

(54) **CHAUDIERE D'ATRE MOBILE A COMBUSTION INTERNE ET A TIRAGE REGLABLE**
MOBILE KAMINHEIZKESSEL MIT INNERER VERBRENNUNG UND REGULIERUNG DES ZUGES
MOVEABLE HEARTH BOILER WITH INTERNAL COMBUSTION AND AJUSTABLE DRAUGHT

(30) Priorité: 03.01.1983 FR 8300005
(43) Date de publication de la demande: 23.01.1985
(73) Titulaire: DOUBLET, Daniel, F-14100 Lisieux (FR); PYNNONEN, Arja, 14340 Valseme (FR); PONTOIZEAU, Daniel, 14340 Valseme (FR)
(72) Inventeur: DOUBLET, Daniel, F-14100 Lisieux (FR); PYNNONEN, Arja, 14340 Valseme (FR); PONTOIZEAU, Daniel, 14340 Valseme (FR)
(74) Mandataire: Picard, Jean-Claude Georges
(86) Numéro de dépôt international: FR8300258
(87) Numéro de publication internationale: WO8402764

## Description

La présente invention concerne une chaudière d'âtre du type comportant un corps destiné à être disposé au-dessus d'un foyer ouvert et dans lequel circule un fluide caloporteur, ce corps présentant des surfaces d'échange calorifique entre ledit fluide et ledit foyer, et étant relié à des conduites d'amenée et d'évacuation dudit fluide, en liaison elles-mêmes avec un circuit extérieur de chauffage central et/ou un circuit d'eau chaude sanitaire.

Le document FR-A-2 475 695 décrit déjà une telle chaudière, mais dans laquelle les surfaces d'échange entre les flammes et les gaz de combustion émanant du foyer et le fluide caloporteur sont relativement réduites, puisque limitées aux surfaces latérales, essentiellement la surface inférieure de la chaudière. Par suite, le rendement d'une telle chaudière est relativement limité, une majeure partie des calories produites par le foyer n'étant pas transférées au fluide caloporteur, mais étant perdues dans la cheminée.

Le but de la présente invention est essentiellement de remédier à cet inconvénient des chaudières connues et d'augmenter considérablement les surfaces d'échange thermique entre d'une part les flammes et les gaz de combustion émanant du foyer et d'autre part le fluide caloporteur, et ceci sans augmentation de l'encombrement extérieur de la chaudière.

A cet effet, une chaudière d'âtre conforme à la présente invention est essentiellement caractérisée en ce que ledit corps est équipé de chambres internes de combustion aptes à être traversées par les flammes et les gaz de combustion émanant dudit foyer, et dont les parois constituent lesdites surfaces d'échange calorifique, les espaces délimités entre lesdites chambres constituant un circuit de circulation interne pour ledit fluide caloporteur, et en ce qu'elle est mobile, amovible, dotée de son propre dispositif de tirage et d'un collecteur de fumées dont le tirage est réglé automatiquement par une clé commandée par une sonde thermostatique ou est actionnée manuellement par une manette, la partie supérieure de la chaudière s'enlevant, constituant une trappe de visite donnant accès au collecteur de fumées, aux chambres de combustion, à un purgeur automatique et à une soupape de sécurité.

Ainsi, toutes les parois des chambres internes de combustion constituent des surfaces d'échange calorifique, ce qui explique que l'on puisse augmenter d'une façon très considérable ces surfaces par rapport aux chaudières de la technique antérieure.

Par ailleurs, l'encombrement extérieur de la chaudière d'âtre n'est pas augmenté, puisque, comme cela vient d'être précisé, il s'agit de parois de chambres internes à la chaudière.

La chaudière objet de l'invention présente les caractéristiques et les avantages suivants : c'est une chaudière d'âtre à foyer ouvert utilisant les fluides comme agent caloporteur. La combustion interne s'effectue dans les nombreuses chambres de combustion dont la forme ouverte vers le bas peut être conique pour freiner les gaz de combustion et les fumées chaudes, les obligeant à lécher leur paroi interne, valorisant ainsi la combustion et augmentant l'échange calorique.

Le fond de la chaudière peut se caractériser par sa forme parabolique, ainsi conçue pour capter. canaliser et concentrer les gaz de combustion, les flammes et les fumées chaudes à l'intérieur de la chaudière, où s'effectue l'échange calorifique.

L'échange se fait par fluide selon un circuit forcé par des chicanes à travers tout le corps de la chaudière autour de chambres multiples de combustion, ce qui permet d'obtenir une surface calorique importante par rapport au diamètre de la chaudière. Les chambres de combustion débouchent dans un collecteur de fumées situé au sommet de la chaudière. Dans sa partie postérieure, le collecteur est doté d'un dispositif de tirage à réglage automatique par thermostat de type spirale qui, en se dilatant, agit sur la clé de tirage située au-dessus de l'appareil. Ce réglage favorise la consommation rationnelle du combustible. Une position manuelle permet, grâce à l'obturation complète du tirage, l'utilisation de la cheminée en feu continu.

L'étude technique des formes (fond de la chaudière, chambres de combustion, conduit d'évacuation des fumées vers le fond du foyer) permet d'améliorer sensiblement le tirage défectueux de certaines cheminées.

La partie supérieure de la chaudière constitue une trappe de visite donnant accès au dispositif de tirage automatique et manuel, au collecteur de fumées, aux chambres de combustion, à un purgeur automatique et à une soupape de sécurité.

Un dispositif de suspension, solidaire de la chaudière, permet à celle-ci de se positionner automatiquement d'elle-même, au plus près et à l'aplomb de la source de chaleur par gravité en fonction de l'évolution du feu dans la cheminée.

Ce dispositif de suspension à coulisse est compensé par un ressort qui diminue la pression verticale de la chaudière sur les bûches. Il dissimule les tuyaux de raccordement. Il comporte un verrouillage qui permet de maintenir la chaudière en position haute pour l'alimentation de l'âtre en combustible.

Une potence articulée supporte le dispositif de suspension à coulisse, solidaire de la chaudière par ses tuyaux d'alimentation. Elle est fixée sur le mur du fond de la cheminée dans la partie haute de la hotte. L'articulation de cette potence permet un déplacement latéral de la chaudière, ce qui offre la possibilité à l'utilisateur de mieux suivre l'évolution horizontale du feu de bois ou de dégager une partie de l'âtre à d'autres fins (tournebroche, grill....). Ces déplacements horizontaux et verticaux de la chaudière sont possibles car elle est raccordée au circuit de chauffage central par l'intermédiaire de tuyaux flexibles éprouvés aux conditions de chaleur et de pression. Le branchement de ces flexibles se fait au moyen de raccords hydrauliques étanches dits de type rapide, ce qui permet la dépose et la remise en place instantanées de la chaudière et de son dispositif de suspension, procurant les avantages suivants : dégagement du foyer pour l'utilisation d'un grill, tournebroche, ramonage, utilisation de la même chaudière dans diverses cheminées préalablement dotées du même dispositif de raccordement (résidences secondaires).

Selon une forme de réalisation préférentielle :
la figure 1 représente en demi-coupe et demi- élévation la chaudière suivant l'invention ;
la figure 2 représente en perspective la potence articulée ;
la figure 3 représente en vue de face le dispositif de suspension ;
la figure 4 représente en vue de dessous la chaudière suivant l'invention ;
la figure 5 représente en vue de gauche le dispositif complet positionné dans l'âtre ; et la figure 6 représente en vue de dessous la trappe de visite à la partie supérieure de la chaudière.

Selon un mode de réalisation préférentiel, la figure 1 montre la chaudière caractérisée par le corps latéral bombé 12 dont la forme spécialement étudiée offre la particularité suivante : la partie inférieure à l'axe AB permet de récupérer les calories par échange au contact des flammes, alors que la partie supérieure à cet axe restitue ces calories par rayonnement dans la pièce.

Le fond de la chaudière 11 de forme parabolique ouvrant sur de multiples chambres de combustion 9 verticales coniques, reliées entre elles, verticalement par des chicanes 16 forçant le fluide 10 à travers la chaudière. Ces chambres de combustion débouchent dans un collecteur de fumées 6 régulant son débit par une clé de tirage 20 actionnée soit par sonde thermostatique 8 soit par une manette 19. La partie supérieure de la chaudière (figure 1) reçoit un purgeur automatique 7 et une soupape de sécurité 5. La partie supérieure de la chaudière constitue une trappe de visite 4.

La chaudière est suspendue par ses propres tuyaux d'alimentation froid 2 et chaud 3, prolongés par flexibles 17 et raccords 18, sur un dispositif à coulisse (figure 3) doté d'un système de verrouillage 14 et d'un ressort compensateur 13 ; ce dispositif est accroché par un anneau 15 à une potence articulée 21 (figure 2).

Le dispositif selon l'invention constitue avec le feu de l'âtre une véritable chaudière qui coiffe, capte et emmagasine les flammes et les gaz dans les chambres de combustion 9 verticales autour desquelles s'effectue l'échange avec le fluide 10 dont le circuit est forcé par des chicanes 16 soudées verticalement entre les chambres de combustion.

Cette chaudière, dont le corps représente la forme d'une marmite, peut être réalisée en cuivre, dont les propriétés de conductivité et de rayonnement sont excellentes.

L'évacuation des gaz brûlés est contrôlée par une clé de tirage à réglage automatique et manuel (figure 6) obturant le conduit d'évacuation situé dans la partie haute de la chaudière sur sa face postérieure.

Pour suivre l'évolution du feu de bois dans la cheminée, la chaudière a été conçue mobile au moyen d'une suspension à coulisse (figure 3) réalisée en fer forgé dotée d'un ressort 13 permettant de contrôler la pression de la chaudière sur les bûches. Un système de verrouillage 14 permet de maintenir la chaudière en position haute pour l'alimentation du feu en combustible.

La chaudière est rendue solidaire de ce dispositif par les tuyaux d'alimentation, préconisés en laiton, et fixés par des brides au dos du dispositif, qui les dissimule.

Une potence articulée (figure 2) fixée sur le mur du fond de la cheminée au moyen de deux vis, à laquelle est accroché l'ensemble chaudière-dispositif de suspension, permet un déplacement latéral de la chaudière.

Cette mobilité verticale et horizontale de la chaudière est rendue possible par l'utilisation de flexibles inox éprouvés.

L'amovibilité de l'ensemble est obtenue instantanément par le moyen de raccords hydrauliques rapides 18.

Les caractéristiques techniques du dispositif selon l'invention en font une chaudière à part entière à hautes performances, justifiant son utilisation comme chaudière principale. Elle peut également être utilisée en relève d'une chaudière existante.

Les températures élevées obtenues à l'intérieur des chambres de combustion font que la chaudière est autonettoyante et qu'elle ne nécessite aucun entretien.

La conception de la chaudière permet son fonctionnement en thermosiphon ; cependant son rendement élevé justifie l'utilisation d'un circulateur.

L'eau chaude sanitaire est obtenue à partir d'un ballon indépendant du dispositif selon l'invention.

## Revendications

1. Chaudière d'âtre, du type comportant un corps (12) destiné à être disposé au-dessus d'un foyer ouvert et dans lequel circule un fluide caloporteur, ce corps présentant des surfaces d'échange calorifique entre ledit fluide et ledit foyer, et étant relié à des conduites (2, 3) d'amenée et d'évacuation dudit fluide, en liaison elles-mêmes avec un circuit extérieur de chauffage central et/ou un circuit d'eau chaude sanitaire, caractérisée en ce que ledit corps (12) est équipé de chambres internes (9) de combustion aptes à être traversées par les flammes et les gaz de combustion émanant dudit foyer, et dont les parois constituent lesdites surfaces d'échange calorifique, les espaces (10) délimités entre lesdites chambres (9) constituant un circuit de circulation interne (10) pour ledit fluide caloporteur, et en ce qu'elle est mobile, amovible, dotée de son propre dispositif de tirage et d'un collecteur de fumées (6) dont le tirage est réglé automatiquement par une clé commandée par une sonde thermostatique (8) ou est actionnée manuellement par une manette (19), la partie supérieure de la chaudière s'enlevant, constituant une trappe de visite (4) donnant accès au collecteur de fumées (6), aux chambres de combustion (9), à un purgeur automatique (7) et à une soupape de sécurité (5).

2. Chaudière selon la revendication 1, caractérisée en ce que lesdites chambres internes (9) de combustion traversent ledit corps (12) entre son fond (11), destiné à entrer en contact avec le foyer, et une partie supérieure agencée en collecteur de fumées (6), lequel communique avec l'extérieur par une ouverture d'évacuation.

3. Chaudière selon la revendication 2, caractérisée en ce que les parois desdites chambres internes (9) sont constituées par des surfaces de révolution, d'axe pratiquement vertical.

4. Chaudière selon la revendication 3, caractérisée en ce que lesdites surfaces de révolution sont des surfaces coniques.

5. Chaudière selon l'une quelconque des revendications 2 à 4, caractérisée en ce que le fond (11) dudit corps (12) est de forme au moins approximativement parabolique.

6. Chaudière selon l'une quelconque des revendications précédentes, caractérisée en ce que ledit circuit de circulation interne (10) est délimité, entre lesdites chambres (9), par les parois de celles-ci, par le fond (11 par une paroi supérieure dudit corps (12), dans laquelle débouchent lesdites chambres (9), et enfin par des tôles de chicane (16) reliant à chaque fois deux chambres (9) voisines, dans lesdits espaces (10), ces tôles constituant ensemble, entre la conduite d'amenée (2) et la conduite d'évacuation (3), du fluide caloporteur, un circuit de circulation interne (10) en forme générale de spirale.

7. Chaudière selon l'une quelconque des revendications précédentes, caractérisée en ce que ledit corps (12) est suspendu, par l'intermédiaire desdites conduites d'amenée (2) et d'évacuation (3) à un dispositif de suspension à coulisse permettant un réglage de la hauteur dudit corps (12) par rapport au foyer.

8. Chaudière selon la revendication 7, caractérisée en ce que ledit dispositif de suspension comporte un ressort compensateur (13) auquel est accroché un système de fixation (1) desdites conduites (2, 3), ledit ressort assurant un réglage automatique de la hauteur dudit corps (12) par rapport au foyer.

9. Chaudière selon la revendication 7 ou 8, caractérisée en ce que ledit dispositif de suspension est soutenu par une potence articulée (21), permettant un réglage de la position latérale dudit corps (12) par rapport au foyer.

10. Chaudière selon l'une quelconque des revendications précédentes, caractérisée en ce que lesdites conduites d'amenée (21 et d'évacuation (3) dudit fluide caloporteur sont reliées audit circuit extérieur de chauffage central et/ou au circuit d'eau chaude sanitaire par l'intermédiaire de tuyaux flexibles (17) et de raccords hydrauliques rapides (18).

## Claims

1. An open-hearth boiler of the kind comprising a body (12) adapted to be placed above an open fire and flowed through by a fluid heat vehicle and having surfaces for heat exchange between the heat vehicle and the fire and being connected to return and flow ducts (2, 3 respectively) for the heat vehicle, the ducts being connected to an external central heating circuit and/or a hot water service, characterised in that the body (12) has inner combustion chambers (9) adapted to be passed through by the flames and combustion gases from the fire, the chamber walls being the heat exchange surfaces, the gaps (10) between the chambers (9) being operative as an internal flow circuit (10) for the fluid heat vehicle ; and the boiler is portable and releasable and has its own draught device and a smoke manifold (6) whose draught is controlled automatically by a damper controlled by a thermostatic probe (8) or is operated manually by a handle (19), the top part of the boiler being removable and being an inspection door (4) giving access to the smoke manifold (6), combustion chambers (9), an automatic bleeding valve (7) and a safety valve (5).

2. A boiler according to claim 1, characterised in that the inner combustion chambers (9) extend through the body (12) between the base (11) thereof, the base being adapted to make contact with the fire, and a top part devised as a smoke manifold (6) communicating with the outside by way of a discharge aperture.

3. A boiler according to claim 2, characterised in that the walls of the inner chambers (9) are in the form of surfaces of revolution whose axis is substantially vertical.

4. A boiler according to claim 3, characterised in that the surfaces of revolution are conical surfaces.

5. A boiler according to any of claims 2-4, characterised in that the base (11) of the body (12) is in shape at least approximately parabolic.

6. A boiler according to any of the previous claims, characterised in that the inner flow circuit (10) is bounded between the chambers (9) by the walls thereof, by the base (11), by a top wall of the body (12), the chambers (9) extending into the latter wall, and by baffle plates (16) each interconnecting two adjacent chambers (9) and disposed in the gaps (10), the baffle plates (16) together forming a substantially spiral internal flow circuit (10) between the return and flow ducts (2, 3 respectively).

7. A boiler according to any of the previous claims, characterised in that the body (12) is suspended, by way of the return and flow ducts (2. 3 resoectivelvl. on a slidina susoension device adapted to adjust the height of the body (12) relatively to the fire.

8. A boiler according to claim 7, characterised in that the suspension device comprises a compensating spring (13) to which a system (1) for securing the lines (2, 3) is secured, the spring (13) providing automatic control of the height of the body (12) relatively to the fire.

9. A boiler according to claim 7 or 8, characterised in that the suspension device is sustained by articulated gallows (21) providing adjustment of the lateral position of the body (12) relatively to the fire.

10. A boiler according to any of the previous claims, characterised in that the return and flow lines (2, 3 respectively) are connected to the external central heating circuit and/or hot water service by way of flexible pipes (17) and rapid hydraulic connections (18).

## Patentansprüche

1. Kaminheizkessel mit einem über einer offenen Feuerstelle anzuordnenden Körper, in welchem ein flüssiger Wärmetauscher zirkuliert und der Wärmetauscherflächen zwischen der Flüssigkeit und dem Feuer aufweist sowie mit Rohrleitungen (2, 3) zur Zuführung und Abführung der Flüssigkeit versehen ist, die ihrerseits mit einem äußeren Kreislauf einer Zentralheizung und/oder einem Warmwasserkreislauf verbunden sind, dadurch gekennzeichnet, daß der Körper (12) von den Flammen und den Verbrennungsgasen der Feuerstelle durchströmte innere Brennkammern (9) aufweist, deren Wände die Wärmetauscherflächen bilden und die zwischen den Kammern (9) befindlichen Zwischenräume (10) eine innere Zirkulationsbahn (10) für die Wärmeträgerflüssigkeiten bilden und daß der Heizkessel beweglich, abnehmbar sowie mit einer eigenen Zugvorrichtung und einer Einrichtung (6) zum Sammeln der Rauchgase versehen ist und der Zug automatisch durch einen über einen thermostatischen Fühler (8) oder eine Handhabe (19) von Hand betätigten Schieber geregelt wird, wobei der abnehmbare Oberteil des Heizkessels eine Kontrollabdeckung (4) bildet, die den Zugang zu dem Rauchgassammler (6), zu den Verbrennungskammern (9), zu einer automatischen Reinigungsöffnung (7) und zu einem Sicherheitsventil (5) erlaubt.

2. Heizkessel nach Anspruch 1, dadurch gekennzeichnet, daß die inneren Brennkammern den Körper (12) zwischen seinem mit der Feuerstelle in Kontakt stehenden Boden (11) und einem als Sammler für die Rauchgase (6) vorgesehenen Oberteil durchsetzen, welcher durch eine Abzugsöffnung mit der Außenseite verbunden ist.

3. Heizkessel nach Anspruch 2, dadurch gekennzeichnet, daß die Wände der Innenkammern (9) von Umwälzwänden mit im wesentlichen vertikaler Achse gebildet sind.

4. Heizkessel nach Anspruch 3, dadurch gekennzeichnet, daß die Umwälzwände aus konischen Flächen bestehen.

5. Heizkessel nach einem der Ansprüche 2 bis 4, dadurch gekennzeichnet, daß der Boden (11) des Körpers (12) mindestens annähernd parabelartig ausgebildet ist.

6. Heizkessel nach einem der vorhergehenden Ansprüche, dadurch gekennzeichnet, daß die innere Zirkulationsbahn zwischen den Brennkammern (9) durch deren Wände, weiter durch den Boden (11), durch eine obere Wand des Körpers (12), in der die Brennkammern (9) ausmünden und schließlich durch als Schikane wirkende Bleche (16) begrenzt ist, die jeweils zwei benachbarte Brennkammern (9) verbinden. wobei innerhalb der Zwischenräume (10) die Bleche zwischen der Zuführleitung (2) und der Abführleitung (3) der Wärmeträgerflüssigkeit eine innere Zirkulationsbahn (10) bilden, die etwa eine Spiralform aufweist.

7. Heizkessel nach einem der Ansprüche 1 bis 6, dadurch gekennzeichnet, daß der Körper (12) mittels der Zuführleitung (2) und der Abführleitung (3) an einer Halterung aufgehängt ist, die eine Führung zur Einstellung der Höhe des Körpers (12) gegenüber der Feuerstelle erlaubt.

8. Heizkessel nach Anspruch 7, dadurch gekennzeichnet, daß die Halterung eine Ausgleichsfeder (13) aufweist, an der ein Befestigungssystem (1) der Leitungen (2 u. 3) amgebracht ist und die eine automatische Einstellung der Höhe des Körpers (12) gegenüber der Feuerstelle gestattet.

9. Heizkessel nach den Ansprüchen 7 oder 8, dadurch gekennzeichnet, daß die Halterung an einem verstellbaren Tragarm (21) angebracht ist, der die Einstellung der seitlichen Position des Körpers (12) gegenüber der Feuerstelle gestattet.

10. Heizkessel nach einem der Ansprüche 1 bis 9, dadurch gekennzeichnet, daß die Zuführleitung (2) und Abführleitung (3) der Wärmeträgerflüssigkeit mit dem äußeren Kreislauf einer Zentralheizung und/oder eines Warmwasserkreislaufs mittels flexibler Leitungen (17) und hydraulischer Schnellverschlüsse (18) verbunden sind.
